# EUROPÄISCHE PATENTSCHRIFT

(11) **EP 2 147 138 B1**
(45) Veröffentlichungstag und Bekanntmachung des Hinweises auf die Patenterteilung: **03.06.2015**
(21) Anmeldenummer: 08734486.7
(22) Anmeldetag: 15.04.2008
(51) Int. Cl.: D01G 1/08, D02J 1/22, D01H 5/22, D01H 5/30

(54) **STRECKWERKSTRASSE BZW.STRECKWERK UND VERFAHREN ZU DESSEN BETRIEB**
DRAWING LINE OR DRAWING UNIT AND METHOD FOR ITS OPERATION
LIGNE DE BANCS D'ÉTIRAGE OU UN BANC D'ÉTIRAGE ET SON PROCÉDÉ DE FONCTIONNEMENT

(30) Priorität: 24.05.2007 DE 102007024350
(43) Veröffentlichungstag der Anmeldung: 27.01.2010
(73) Patentinhaber: Trützschler Nonwovens GmbH, 63329 Egelsbach (DE)
(72) Erfinder: SCHRÖDER, Rolf, 63225 Langen (DE); BREIDERT, Michael, 64390 Erzhausen (DE)
(74) Vertreter: Von Kreisler Selting Werner - Partnerschaft von Patentanwälten und Rechtsanwälten mbB
(86) Internationale Anmeldenummer: PCT/DE2008/000663
(87) Internationale Veröffentlichungsnummer: WO 2008/141602

(56) Entgegenhaltungen:
- EP-A- 0 392 194
- EP-A- 1 522 613
- DE-A1- 2 148 619
- DE-A1- 3 933 839
- DE-A1- 10 343 460
- ANONYMOUS: 'Produkttraining Antriebsumrichter Movidrive (R) - Grundlagen Antriebstechnik', [Online] 20 August 2004, SEW Eurodrive - Drive Academy Gefunden im Internet: <URL:http://www.sew-eurodrive.de/s_training /upload/teachware/WB_Grundlagen_Antriebstec hnik_DE.pdf> [gefunden am 2012-02-06]
- Leonhard W: "Control of Electrical Drives", 1985, Springer Verlag, New York ISBN: 0-387-13650-9
- Riefenstahl U: "Elektrische Antreibssysteme - Grundlagen, Komponenten, Regelverfahren, Bwegungssteuerung", April 2006 (2006-04), Teubner Verlag, Wiesbaden

## Beschreibung

Die Erfindung betrifft ein Verfahren und eine Vorrichtung zum Betrieb einer Streckwerkstraße bzw. eines Streckwerks gemäß dem Oberbegriff des Verfahrens bzw. des Vorrichtungsanspruches.

Es ist bereits eine Vorrichtung zum Verstrecken von Kabeln aus hochpolymeren, synthetischen Fäden in Streckwerken mit Einlauf- und Streckwerken unter Aufteilung der Kabelmasse in mehrere Einzelstränge bekannt (DE 21 48 619).

Die EP 1 522 613 A beschreibt eine Einrichtung zur Herstellung von Kunstfaser-Stapelgarn. Die die Verstreckung vornehmenden Maschinenpositionen weisen einzeln antreibbare Walzen auf. Jede dieser Walzen ist mit einem von einem Umrichter gespeisten Antriebsmotor gekoppelt.

Die Spinnmaschine nach EP 0 392 194 A zeigt Walzen eines Streckwerkes, welche einzeln angetrieben werde. Zur Erfassung der Position der Walzen sind diese mit Winkel- und Drehzahlgebern gekoppelt. Die Bewegung der Walzen wird in Abhängigkeit der Winkelposition und der Drehzahl vorgenommen.

Der Erfindung liegt die Aufgabe zugrunde, ein Verfahren sowie eine Vorrichtung zum Antrieb eines Streckwerkes gemäß dem Oberbegriff des Verfahrens- bzw. Vorrichtungsanspruches zu verbessern und die Einsatzmöglichkeiten zu erweitern.

Die Aufgabe wird erfindungsgemäß durch die Merkmale des Verfahrens- bzw. Vorrichtungsanspruches gelöst. Weiterbildungen der Erfindung ergeben sich aus den jeweiligen Unteransprüchen.

Erfindungsgemäß ist vorgesehen, dass der Antrieb jeder Streckwalze über eine separate Antriebsvorrichtung erfolgt, welche über ein Stellglied auf ein jeweils notwendiges Drehmoment zum Antrieb der entsprechenden Streckwalze steuerbar ist. Hierdurch kann durch unterschiedliche Geschwindigkeiten (Drehzahlen) zwischen zwei Streckwalzen eine gewünschte Streckung der um die Streckwalzen laufenden Kabel bzw. Fäden erreicht werden. Das kumulierte Drehzahlverhältnis zwischen der ersten Einlauf- und der letzten Auslaufstreckwalze beträgt zwischen 1:3 und 1:4. Da der Antrieb der einzelnen Streckwalzen bzw. Galetten nicht zentral über eine Antriebsvorrichtung erfolgt, sondern jede Galette individuell angetrieben wird, kann das Streckwerk differenzierter betrieben werden. Vorteilhaft ist auch, dass die Antriebe innerhalb eines Streckwerks annähernd gleich sind und die Lastverteilung gleichmäßig vorgenommen werden kann. Durch den individuellen Antrieb kann der Schlupf wesentlich herabgesetzt werden.

Hierzu ist es vorteilhaft, dass das erforderliche Drehmoment der Antriebsvorrichtung bzw. die Antriebe der einzelnen Galetten mit Hilfe einer Steuer- / Regelungsvorrichtung erfolgt.

Es ist auch vorteilhaft, dass die Motore als Asynchronantriebe ausgebildet sind und die Steuer- / Regelungsvorrichtung einen Frequenzumwandler (Umrichter, Frequenzumrichter) nebst mit dem Motor gekoppeltem Drehzahlgeber aufweist Über den Frequenzumwandler erfolgt die Einstellung der erforderlichen Drehzahl und somit auch auf des Drehmomentes an jeweils einer Galette. Mit Hilfe des Frequenzumwandlers kann für jeden einzelnen Motor die erforderliche optimale Drehzahl eingestellt werden. Bei höheren Regelungsanforderungen finden feldorientierte Umrichter Verwendung. Diese bestehen aus einem Drehzahlregler auf Basis eines unterlagerten Stromreglers. In einem elektronisch in Umrichter abgelegten Motorenmodell werden die Mötorkennwerte gespeichert oder ggf. sogar selbsttätig ermittelt und adaptiert. Das hat den Vorteil, dass es keine separate Drehzahlmessung und -rückführung geben muss, um Drehzahl und Moment zu regeln. Die rückgeführte, zur Regelung genutzte Größe ist vielmehr ausschließlich derMomentanstrom. Anhand dessen Größe und Phasenlage zur Spannung können alle erforderlichen Motorzustände (Drehzahl, Schlupf, Drehmoment und sogar die thermische Verlustleistung) ermittelt werden.

Tritt eine Störgröße auf, z. B. ein Abriss des Kabels bei der Streckung, so wird dies ebenfalls als Störgröße über einen Drehzahlgeber und/oder mit Hilfe des Frequenzumwandlers erfasst, eine Fehlermeldung generiert und die Anlage kann sofort selbsttätig abschalten. Hierzu wird die Drehzahl und/oder das Drehmoment jedes der Motore erfasst und mit vorgegebenen Werten verglichen, welche sich ausschließlich in einem Störfall ergeben können (plötzlicher Drehzahlanstieg). Diese Werte werden ermittelt und gespeichert. Durch die gezielte Einstellung der Drehzahlen können die entsprechenden Motore optimal dimensioniert, die Motorleistung voll zum Einsatz gebracht und somit die Kosten verringert werden. Ferner erweitert sich der Einsatzbereich einer derartigen Anlage, auch wird die Häufigkeit von Störungen vermieden.

Ferner ist es verteilhaft, dass der dem Motor zugeordnete Frequenzumwandler das Ist-Moment mit dem Soll-Moment vergleicht und danach eine Anpassung der Antriebsgeschwindigkeit des entsprechenden Motors vornimmt.

Vorteilhaft ist, dass zur Erzeugung einer besseren Haftreibung die Oberfläche dieser Galetten verchromt sind oder eine Keramikschicht aufweisen.

Folgendes Verfahren ist von besonderem Vorteil:
a) die erste Galette wird mit einer vorher festgelegten Geschwindigkeit angetrieben, die sich nicht durch die Steuerung bzw. Regelung verändert, ferner wird die Geschwindigkeit der letzten Galette und damit das Verstreckungsverhältnis festgelegt,
b) die Anlage wird gemäß der punktierten Linie (Fig. 7) mit einer frei wählbaren Startverstreckung gestartet, wobei die Geschwindigkeitssteigerung linear oder frei wählbar über die einzelnen Galetten verteilt ist,
c) das Kabel wird auf die Galetten gelegt und die Drehmomentoptimierung gestartet,
d) der Antrieb der einzelnen Galetten wird fortlaufend mit Hilfe eines Frequenzumrichters überwacht und das Ist-Drehmoment mit dem errechneten mittleren Solldrehmoment verglichen, danach wird die entsprechende Geschwindigkeit geregelt, während die Anlage auf die Endgeschwindigkeit hochgefahren wird,
e) die Geschwindigkeiten werden in einer Sollkurve abgelegt und können beim nächsten Startvorgang zur Beschleunigung des Anfahrvorgangs benutzt werden.

Ferner ist es vorteilhaft, dass eine optimale Antriebseinstellung aller Motore bzw. die Einstellung des gewünschten Antriebsmoments eines jeden Motors automatisch mit Hilfe einer Schrittweisen Annäherung bzw. Iteration an eine Soll-Drehmoment-Kurve bzw. Soll-Drehmomentverlauf erfolgt.

Weitere Vorteile und Einzelheiten der Erfindung sind in den Patentansprüchen und in der Beschreibung erläutert und in den Figuren dargestellt.

Es zeigen:
- Fig. 1: eine schematische Darstellung einer Streckstraße mit zwei Streckwerken,
- Fig. 2: eine Draufsicht der Streckstraße mit zwei Streckwerken mit je einem Sammelantrieb,
- Fig. 3: eine schematische Darstellung einer Anordnung einzelner Motore zum individuellen und direkten Antrieb der Galetten eines Streckwerkes in Draufsicht,
- Fig. 4: ein Diagramm der Prozessgeschwindigkeit der Galetten einer Streckstraße mit zwei Streckwerken gemäß Fig. 2,
- Fig. 5: ein Diagramm der Drehmomentaufnahme der einzelnen Galetten der Streckstraße gemäß Fig. 2,
- Fig. 6: ein Diagramm der Drehmomentaufnähme der einzelnen Galetten einer Streckstraße mit zwei Streckwerken, gemäß Fig. 2 mit einem zweiten Geschwindigkeits- bzw. Verstreckungsprofil,
- Fig. 7: ein Diagramm mit dem sich bei angeglichenem Drehmoment steigernden Geschwindigkeitsverlauf einer Galettenanordnung gemäß Fig. 3,
- Fig. 8: ein Diagramm der Drehmomente der einzelnen Galetten gemäß Fig. 3 bei eingeregelter Maschine.

In Fig. 1 zeigt das Prinzip des Aufbaus einer an sich bekannten Streckwerkstraße 1 mit Streckwalzen bzw. Galetten 2, welche in zwei Streckwerken 1.1, 1.2 angeordnet sind. In den beiden Streckwerken 1.1 und 1.2 sind jeweils sieben Galetten 2 angeordnet. Wie in Figur 2 dargestellt, werden bei einer Streckwerkstraße 1 nach dem Stand der Technik die Galetten 2 der Streckwerke 1.1, 1.2 über eine zentrale Antriebsvorrichtung bzw. über je einen zugeordneten Motor 3.1, 3.2 und ein symbolhaft dargestelltes Getriebe im jeweiligen Gestell 4.1, 4.2 angetrieben.

In Fig. 3 ist die erfindungsgemäße Streckwerkstraße 1 mit insgesamt vierzehn Galetten 2 dargestellt. Die Streckwerkstraße 1 besteht nach diesem Ausführungsbeispiel aus einem ersten Streckwerk 1.1 und einem zweiten Streckwerk 1.2.

Gemäß Fig. 3 sind einzelne Motore 31.1, 31.2, ... 32.14 in den Streckwerken 1.1, 1.2 in je einer Halterung 5.1, 5.2 aufgenommen, die auch die Galetten 2 drehbar lagern. Die Halterungen 5.1, 5.2 sind lediglich schematisch dargestellt. Auf dem Figurenblatt mit Figur 3 ist wie bei dem Figurenblatt mit Figur 2 jeweils die Gesamtanordnung der Streckwerkstraße 1 als Figur 1 dargestellt, so dass sich die Zuordnung der Antriebe 31.1, 31.2, ... 32.14 zu den insgesamt vierzehn Galetten der beiden Streckwerke 1.1, 1.2 erkennen lässt.

Jeder Motor 31.1, 31.2 ... 32.14, der vorzugsweise als wassergekühlter Motor ausgebildet ist, dient zum direkten Antrieb einer einzelnen Galette 2. Zwischen der Antriebswelle des Motors 3 und der Antriebswelle der Galette 2 ist ein Gelenk, eine Gelenkwelle bzw. ein Pendellager vorgesehen, wodurch seitlicher Versatz bzw. durch Biegemomente bedingte Effekte ausgleichbar sind.

Fig. 4 zeigt ein Geschwindigkeitsdiagramm mit zwei unterschiedlichen Geschwindigkeiten V eines über jeweils einen Motor 3.1 und 3.2 angetriebenen ersten und zweiten Streckwerks 1.1 und 1.2, wobei V₁ die Geschwindigkeit (Umfangsgeschwindigkeit = Drehzahl der Galette x Radius Galettenoberfläche; die Umfangsgeschwindigkeit entspricht der Geschwindigkeit des Kabels 6; des weiteren wird in dieser Beschreibung immer von der Geschwindigkeit gesprochen, wobei sich der Wert für die Drehzahl der Galetten aus der genannten Beziehung ergibt) der Galetten 2 des ersten Streckwerks 1.1 und V₂ die Geschwindigkeit der Galetten 2 des zweiten Streckwerks 1.2 wiedergibt (siehe hierzu die Figur 1 und Figur 2). Die durchgezogene Linie zeigt ein höheres, die gestrichelte Linie ein niedrigeres Streckverhältnis. Der Verlauf der durch das Kabel 6 auf die Galetten 2 ausgeübte Drehmomente M (ausgehend von einem mittleren Drehmoment) ist in den Diagrammen der Fig. 5 und 6 wiedergegeben. Die in ausgezogenen Linien dargestellten Balken gemäß Fig. 5 entsprechen einem höheren und die in gestrichelten Linien dargestellten Balken in Fig. 6 einem niedrigeren Streckverhältnis - siehe hierzu die in Figur 4 in durchgezogener bzw. gestrichelter Linie dargestellten Geschwindigkeiten.

Fig. 4 veranschaulicht, dass das erste Streckwerk 1.1 langsamer angetrieben wird als das zweite Streckwerk 1.2, so dass die in Fig.1 schematisch dargestellten Kabel 6 gestreckt werden. Hierdurch ist die Drehmomentaufnahme des zweiten Streckwerks 1.2 in der Gesamtsumme höher als die Drehmomentaufnahme des ersten Streckwerks 1.1. Die Differenz der Drehmomente des ersten und zweiten Streckwerks 1.1 und 1.2 stellt die Friktionswärme bzw. die Streckkraft dar, die zur Streckung des Kabels oder der Filamente 6 erforderlich ist. Die Streckung der Moleküle eines Filaments erfordert eine bestimmte Streckkraft. Durch die Streckung des Moleküls eines Filaments wird eine gewisse Reibung zwischen den einzelnen Molekülen erzeugt, so dass sich die Filamente bzw. das Kabel bis auf ca. 100°C erwärmen können.

Fig. 5 zeigt die Verteilung der Drehmomente M der insgesamt vierzehn Galetten 2 in den beiden Streckwerken 1.1, 1.2 (vgl. Fig. 4 - durchgezogene Linie). Figur 6 gibt die Drehmomentverteilung bei einer kleineren Verstreckung wieder (Fig. 4 - gestrichelte Linie). Die maximalen bzw. minimalen Drehmomentwerte sind mit M_{1max,} M_{2max,} M₂ₘᵢₙ usw. gekennzeichnet.

Wie in Fig. 1 angedeutet, wird die letzte Antriebswalze der letzten Galette 2 des ersten Streckwerks 1.1 und die erste Antriebswalze der ersten Galette 2 des zweiten Streckwerks 1.2 von dem Kabel 6 nur mit 90° umschlungen, so dass an dieser Stelle keine volle Drehmomentübertragung stattfindet. Dies bedingt auch, das an dieser Stelle ein erhöhter Schlupf auftritt. Da das Kabel 6 an diesen Stellen über die Oberfläche der Galette 2 rutschen kann, verschleißt diese Galette stärker und überträgt auch nicht das volle Drehmoment. Die Zugkräfte an der letzten Galette 2 des ersten Streckwerks 1.1 und an der ersten Galette 2 des zweiten Streckwerk 1.2 sind deshalb meist etwas niedriger als an den benachbarten Galetten 2 deshalb meist etwas niedriger als an den benachbarten Galetten 2. Hierzu ist es vorteilhaft, dass zur Erzeugung einer besseren Haftreibung die Oberfläche dieser Galetten verchromt ist oder eine Keramikschicht aufweist.

Bei Berechnung der Antriebskraft nach dem Beispiel gemäß Fig. 1 und 2 (Stand der Technik) wird die Auswahl des Antriebsmotors durch das maximale Drehmoment M₂ₘₐₓ (Fig. 5 bzw. Fig. 6) bestimmt, d. h., die Antriebsvorrichtung ist überdimensioniert. Hierdurch werden auch größere Getriebe erforderlich, so dass bekannte Anlagen gemäß Fig. 1 aufwändig und teuer sind.

Bei einer Antriebsvorrichtung gemäß Fig. 3 kann der Energieaufwand reduziert werden. Hier sind die Antriebe individuell für den jeweils maximalen Bedarf der zugehörigen Galetten 2 ausgelegt, indem die Antriebsgeschwindigkeiten individuell abgestuft werden und damit für jede einzelne Galette 2 ein vorbestimmbares bzw. ideales Antriebsmoment zur Verfügung gestellt wird. Hierzu muss insgesamt ein Drehmoment M_{d} = M/N zur Verfügung gestellt werden. M_{d} ist hierbei das mittlere Drehmoment, M das Drehmoment eines Motors und N die Anzahl der Antriebe zum Antrieb einer einzelnen Galette 2.

Die einzelnen Motore 31.1 - 32.14 werden für das jeweils maximale Drehmoment einer Galette 2 ausgelegt. Mit Hilfe eines Frequenzumrichters lassen sich die notwendigen Geschwindigkeiten V₁ und V₂ überwachen und derartig einstellen, um die gewünschte Streckung des Kabels 6 zu erzielen. Hierzu wird für den Antrieb aller Motore 31.1 - 32.14 eine Drehmomentsteuerung / Regelung eingesetzt. Das zuvor ermittelte M_{d} ist das Solldrehmoment für den Antrieb aller Motore, vergleiche hierzu Fig. 7 und 8.

V₁ ist die Anfangsgeschwindigkeit, die entsprechend der gewünschten Streckung des Kabels 6 auf die nachfolgenden Werte gemäß Fig. 7 allmählich hochgefahren wird, um die gewünschte Streckung zu erzielen. Weicht das Ist-Moment vom Soll-Moment ab, so wird mit Hilfe der Regelung die derzeitige Geschwindigkeit an die Soll-Geschwindigkeit iterativ angepasst.

Wie aus Fig. 7 hervorgeht, lässt sich das Kabel 6 am Anfang leicht verziehen, da es noch sehr stark gedehnt werden kann. Je mehr das Kabel 6 gedehnt worden ist, desto höher ist das erforderliche Drehmoment zum Antrieb des entsprechenden Motors 3, da bei Steigerung der Dehnung die Streckkräfte steigen. Die Geschwindigkeitsabstufungen sind bei den Galetten eins bis sieben wesentlich größer als die Geschwindigkeitsabstufungen bei den nachfolgenden Galetten.

Die Drehmomente der Galetten 2 werden pro Zeiteinheit mehrmals abgetastet, um auf diese Weise die Antriebsgeschwindigkeit für die einzelnen Galetten 2 anzupassen. Das von der Regelung abgetastete Signal stellt die Steuergröße zur Bestimmung der erforderlichen Antriebsgeschwindigkeit und damit zur Bestimmung des erforderlichen Drehmoments der Galetten 2 dar.

Durch die fortlaufende Drehmomentüberwachung und Anpassung des erforderlichen Drehmoments wird nach einer kurzen Einlaufzeit das Antriebssystem kontinuierlich optimal auf die erforderlichen Bedingungen eingestellt. Hierdurch wird nur so viel Antriebsenergie zur Verfügung gestellt, wie zum Antrieb jedes einzelnen Motors 3 notwendig ist. Eine Überdimensionierung der Antriebsvorrichtung kann durch die erfindungsgemäße Steuerung bzw. Regelung mit Hilfe der Steuerkurve gemäß Fig. 7 vermieden werden.

Der Antrieb einer Streckwerkstraße in der Optimierungsphase erfolgt nach folgenden Verfahrenschritten:
a) die erste Galette 2 (Fig. 7 - N=1) wird mit einer vorher festgelegten Geschwindigkeit V₁ angetrieben (die sich nicht durch die Steuerung bzw. Regelung verändert, also konstant bleibt und gemäß einem Geschwindigkeitswert gewählt wird, mit dem das bspw. von der Spinnerei kommende Kabel 6 zugeführt wird). Vorgegeben ist weiterhin die im Betrieb zu fahrende Geschwindigkeit V₂ der letzten Galette (gemäß Fig. 3 - angetrieben durch Motor 32.14). Hiermit ist das Verstreckungsverhältnis festgelegt. Dieser Wert richtet sich auch danach, wie das verstreckte Kabel 6 weiter zu verarbeiten ist.
b) die Anlage wird gemäß der punktierten Linie (Fig. 7) mit einer frei wählbaren Startverstreckung gestartet, wobei die Geschwindigkeitssteigerung linear (oder frei wählbar) über die einzelnen Galetten verteilt ist. Dies bedeutet, dass die der ersten Galette (Fig. 7 - ganz links, N=1) folgenden Galetten (Fig. 7 - N=2, 3, 4...) mit einer linear (oder nach einer frei wählbaren Funktion) sich steigernden Drehzahl angetrieben werden. Vorgegeben ist also eine anfängliche Geschwindigkeitsverteilung, welche in Fig. 7 mit K_{A} gekennzeichnet ist. Die Geschwindigkeit der letzten Galette (Fig. 7 - N=14) ist dabei vorzugsweise kleiner als die vorgesehene Endgeschwindigkeit V₂. In der Figur 7 ist V_{A} der Geschwindigkeitswert der Startverstreckung, hier also V_{A} < V_{E}.
c) das Kabel 6 wird auf die Galetten gelegt und die Drehmomentoptimierung gestartet
d) die Antriebe 31.1, 31.2 ... 32.14 der einzelnen Galetten 2 werden fortlaufend mit Hilfe der Regelung überwacht und die Ist-Drehmomente mit den vorgegebenen Solldrehmomenten verglichen. Entsprechend werden die Geschwindigkeiten der einzelnen Galetten geregelt. Ausgehend von einer anfänglichen Geschwindigkeitsverteilung (Fig. 7 - Kurve K_{A}) werden die Antriebe 31.2 ... 32.14 der Galetten hochgefahren - es ergeben sich während der einzelnen Iterationen die in der Figur 7 mit den gestrichelten Linien angedeuteten Drehzahlverteilungen oberhalb der Startkurve K_{A}. Diese Optimierung erfolgt solange, bis die Drehmomente der einzelnen Antriebe 31.1, 31.2 ... 32.14 den vorgegebenen Soll-Werten entsprechen und der Drehzahlwert der letzten Galette (Fig. 7 - N=14) den vorgegebenen Endrehzahlwert V₂, der das Verstreckungsverhältnis definiert, erreicht. Die Drehmomente der einzelnen Antriebe 31.1, 31.2 ... 32.14 werden bevorzugt so geregelt, bis sich die in Figur 8 wiedergegebene Situation ergibt, also überall das gleiche Drehmoment herrscht.
e) die Geschwindigkeiten der Galetten der so erhaltenen-Endkurve K_{E} werden gespeichert und können beim nächsten Startvorgang zur Beschleunigung des Anfahrvorgangs als Vorgabewerte benutzt werden.

Wie zuvor erwähnt wurde, ist es möglich, die letzte Galette (N=14) gleich mit der das Verstreckungsverhältnis definierenden Geschwindigkeit V₂ (der entsprechenden Drehzahl) anzutreiben (V_{A} = V_{E}). Vorzugsweise wird aber ein Startwert gemäß der Beziehung V_{A} < V_{E} gewählt, so dass ungünstige Situationen während der Optimierungsphase in jedem Fall vermieden werden können.

Drehzahländerungen (V₁ u/o V₂) während des Betriebes der erfindungsgemäßen Streckwerkstraße werden in analoger Weise durchgeführt. Auch hier erfolgt eine Optimierung der Geschwindigkeiten der einzelnen Galetten derart, dass vorgegebene Soll-Drehmomente erreicht werden.

### Bezugszeichenliste:

- 1: Streckwerkstraße
- 1.1: erstes Streckwerk
- 1.2: zweites Streckwerk
- 2: Streckwalze, Galette
- 3.1: Antriebsvorrichtung, Motor (erstes Streckwerk 1.1)
- 3.2: Antriebsvorrichtung, Motor (zweites Streckwerk 1.2)
- 31.1: Motor erste Galette Streckwerk 1.1
- 32.1: Motor erste Galette Streckwerk 1.2
- 4.1: Gestell/Getriebe
- 4.2: Gestell/Geriebe
- 5.1: Halterung/Gestell
- 5.2: Halterung/Gestell
- 6: Filament, Kabel
- 7: Zuführvorrichtung bzw. Düse der Spinnanlage
- V₁: Geschwindigkeit (Galette N=1)
- V_{A}: Startgeschwindigkeit (Galette N=14)
- V_{E}: Endgeschwindigkeit

- N=1: erste Galette gemäß Fig. 3, 4, 7
- N=14: letzte Galette gemäß Fig. 3, 4, 7

- K_{A}: Geschwindigkeitskurve beim Start - Beginn der Optimierung
- K_{E}: Kurvenverlauf bei Endgeschwindigkeit - Optimierung erreicht

## Patentansprüche

1. Verfahren zum Betrieb einer Streckwerkstraße bzw. eines Streckwerks zum Verstrecken von Kabeln aus polymeren Fäden mit Hilfe von mehreren angetriebenen Streckwalzen,
wobei jede Streckwalze (2.1, 2.2) einzeln auf einen vorgegebenen Bewegungswert gesteuert wird, **dadurch gekennzeichnet, dass** das Ist-Moment eines jeden Motors (3.1, 3.2) erfasst, mit einem vorgegebenen Soll-Wert verglichen und entsprechend eine Ansteuerung des jeweiligen Motors (3.1, 3.2) erfolgt.

2. Verfahren nach Anspruch 1,
**dadurch gekennzeichnet, dass** jede Streckwalze (2.1, 2.2) auf einen vorgegebenen Drehzahlwert gesteuert wird.

3. Verfahren nach einem der vorhergehenden Ansprüche,
**dadurch gekennzeichnet, dass** die Drehzahl und das Drehmoment jedes der Motore (3.1, 3.2) erfasst und mit vorgegebenen Werten verglichen und eine Überschreitung der Werte als ein Störfall gewertet wird.

4. Verfahren nach Anspruch 3,
**dadurch gekennzeichnet, dass** im Störfalle ein Stillsetzen der Motoren (3.1, 3.2) erfolgt.

5. Verfahren nach einem der vorhergehenden Ansprüche, **gekennzeichnet durch**:
a) eine erste Galette (2) wird mit einer vorher festgelegten Geschwindigkeit (V₁) angetrieben, ferner wird die Geschwindigkeit der letzten Galette und damit das Verstreckungsverhältnis festgelegt,
b) die Anlage wird mit einer frei wählbaren Startverstreckung gestartet, wobei die Geschwindigkeitssteigerung linear oder frei wählbar über die einzelnen Galetten verteilt ist,
c) das Kabel (6) wird auf die Galetten gelegt und die Drehmomentoptimierung gestartet,
d) der Antrieb der einzelnen Galetten (2) wird fortlaufend überwacht und die Ist-Drehmomente mit dem errechneten mittleren Soll-Drehmomenten verglichen, danach wird die entsprechende Geschwindigkeit geregelt, während die Anlage auf die Endgeschwindigkeit (V₂) hochgefahren wird,
e) die Geschwindigkeiten werden erfasst, in einer Sollkurve abgelegt und werden beim nächsten Startvorgang zur Beschleunigung des Anfahrvorgangs verwendet.

6. Verfahren nach einem der vorhergehenden Ansprüche, **dadurch gekennzeichnet, dass** eine optimale Antriebseinstellung aller Motore (3.1, 3.2) bzw. die Einstellung der gewünschten Antriebsmomente der Motore (3.1, 3.2) mit Hilfe einer schrittweisen Annäherung bzw. Iteration an eine Soll-Drehmoment-Kurve erfolgt.

7. Streckwerkstraße bzw. Streckwerk zum Verstrecken von Kabeln aus polymeren Fäden mit Hilfe von mehreren antreibbaren Streckwalzen, zur Durchführung des Verfahrens nach Anspruch 1, wobei jeder Streckwalze (2.1, 2.2) eine separat steuerbare Antriebsvorrichtung (3.1, 3.2) zugeordnet ist, **dadurch gekennzeichnet, dass** alle Antriebsvorrichtungen, die als Motoren ausgebildet sind, mittels einer Drehmomentensteuerung steuerbar sind, wobei das Ist-Moment eines Motors erfasst, mit einem vorgegebenen Soll-Wert verglichen und entsprechend eine Ansteuerung des Motors erfolgt.

8. Streckwerkstraße bzw. Streckwerk nach Anspruch 7, **dadurch gekennzeichnet, dass** jeder Streckwalze (2.1, 2.2) ein Drehzahlgeber zugeordnet ist.

9. Streckwerkstraße bzw. Streckwerk nach Anspruch 7 oder 8, **dadurch gekennzeichnet, dass** die Antriebsvorrichtungen (3.1, 3.2) als Asynchronmotore mit zugeordneten Frequenzumrichtren ausgebildet sind.

## Claims

1. Method for operation of a drawing line and respectively drawing unit for the drawing of cables of polymer filaments with the aid of a plurality of driven drawing rollers,
each drawing roller (2.1, 2.2) being individually controlled to a predefined movement value,
**characterized in that** the actual moment of each motor (3.1, 3.2) is detected and compared to a predetermined setpoint value and a control of the respective motor (3.1, 3.2) is performed in accordance therewith.

2. Method according to claim 1, **characterized in that** each drawing roller (2.1, 2.2) is controlled to a predetermined rotary speed value.

3. Method according to any one of the preceding claims, **characterized in that** the rotary speed and the torque of each of the motors (3.1, 3.2) are detected and compared to predetermined values and an exceeding of the values is interpreted as a malfunction.

4. Method according to claim 3, **characterized in that**, in case of malfunction, the motors (3.1, 3.2) are brought to a standstill.

5. Method according to any one of the preceding claims, **characterized by**:
a) driving a first godet (2) at a predefined speed (V₁) and, further, defining the speed of the last godet and thus the drawing ratio,
b) starting the system with a freely selectable initial drawing, wherein the increase of the speed is distributed over the individual godets in a linear or freely selectable manner,
c) laying the cable (6) onto the godets and starting the optimization of the rotary moment,
d) continuous monitoring of the driving of the individual godets (2) and comparing the actual moments of rotation to the computed average setpoint moments of rotation, and subsequent control of the corresponding speed while running up the system to the final speed (V₂),
e) determining the speeds, registering the speeds in a setpoint curve and using the speeds at the subsequent starting process for accelerating the run-up process.

6. Method according to any one of the preceding claims, **characterized in that** an optimum drive setting of all motors (3.1, 3.2) and respectively the setting of the setpoint driving moments of the motors (3.1, 3.2) is performed with the aid of a step-wise approximation and respectively iteration to a setpoint curve of the torque.

7. Drawing system line and respectively drawing system for the drawing of cables of polymer filaments with the aid of a plurality of drivable drawing rollers, for performing the method according to claim 1, wherein each drawing roller (2.1, 2.2) has assigned to it a separately controllable drive device (3.1, 3.2),
**characterized in that** all drive devices, which are designed as motors, are controllable by means of a control device for the torque, wherein the actual moment of a motor is detected and compared to a predetermined setpoint value and a control of the motor is performed in accordance therewith.

8. Drawing system line and respectively drawing system according to claim 7, **characterized in that** each drawing roller (2.1, 2.2) has a motor speed sensor assigned to it.

9. Drawing line and respectively drawing unit according to claim 7 or 8, **characterized in that** the drive devices (3.1, 3.2) are designed as asynchronous motors having assigned frequency converters.

## Revendications

1. Procédé servant à faire fonctionner une ligne de bancs d'étirage ou un banc d'étirage servant à étirer des câbles constitués de fils à base de polymère à l'aide de plusieurs cylindres d'étirage entraînés,
sachant que chaque cylindre d'étirage (2.1, 2.2) est commandé individuellement sur une valeur de mouvement prédéfinie, **caractérisé en ce que** le couple réel de chaque moteur (3.1, 3.2) est détecté, est comparé à une valeur de consigne prédéfinie, et **en ce qu'**une commande du moteur (3.1, 3.2) concerné est effectuée de manière correspondante.

2. Procédé selon la revendication 1,
**caractérisé en ce que** chaque cylindre d'étirage (2.1, 2.2) est commandé à une valeur de vitesse de rotation prédéfinie.

3. Procédé selon l'une quelconque des revendications précédentes,
**caractérisé en ce que** la vitesse de rotation et le couple de rotation de chacun des moteurs (3.1, 3.2) sont détectés et sont comparés à des valeurs prédéfinies, et **en ce qu'**un dépassement des valeurs est évalué comme un incident.

4. Procédé selon la revendication 3,
**caractérisé en ce qu'**une mise à l'arrêt des moteurs (3.1, 3.2) est effectuée en cas d'incident.

5. Procédé selon l'une quelconque des revendications précédentes, **caractérisé par** :
a) une première galette (2) est entraînée à une vitesse (V₁) préalablement fixée, en outre la vitesse de la dernière galette et ce faisant le rapport d'étirage sont fixés ;
b) l'installation est lancée avec un étirage de démarrage pouvant être sélectionné librement, sachant que l'augmentation de la vitesse est linéaire ou est répartie selon une sélection libre sur les diverses galettes ;
c) le câble (6) est posé sur les galettes et l'optimisation du couple de rotation est lancée ;
d) l'entraînement des diverses galettes (2) est surveillé sans interruption, et les couples de rotation réels sont comparés aux couples de rotation théoriques moyens calculés, puis la vitesse correspondante est réglée, tandis que la vitesse de l'installation est augmentée de manière à s'établir à la vitesse finale (V₂),
e) les vitesses sont détectées, sont reportées sur une courbe théorique et sont utilisées lors du prochain lancement afin d'accélérer l'opération de démarrage.

6. Procédé selon l'une quelconque des revendications précédentes, **caractérisé en ce qu'**un réglage d'entraînement optimal de tous les moteurs (3.1, 3.2) ou le réglage des couples d'entraînement souhaités des moteurs (3.1, 3.2) est effectué à l'aide d'une approximation ou itération progressive d'une courbe de couple de rotation de consigne.

7. Ligne de bancs d'étirage ou banc d'étirage servant à étirer des câbles constitués de fils en polymère à l'aide de plusieurs cylindres d'étirage pouvant être entraînés, servant à la mise en oeuvre du procédé selon la revendication 1, sachant qu'un dispositif d'entraînement (3.1, 3.2) pouvant être commandé séparément est associé à chaque cylindre d'étirage (2.1, 2.2), caractérisé(e) en ce que tous les dispositifs d'entraînement, qui sont réalisés sous la forme de moteurs, peuvent être commandés au moyen d'une commande de couples de rotation, sachant que le couple réel d'un moteur est détecté, est comparé à une valeur de consigne prédéfinie, et qu'une commande du moteur est effectuée de manière correspondante.

8. Ligne de bancs d'étirage ou banc d'étirage selon la revendication 7, caractérisé(e) en ce qu'un capteur de vitesse de rotation est associé à chaque cylindre d'étirage (2.1, 2.2).

9. Ligne de bancs d'étirage ou banc d'étirage selon la revendication 7 ou 8, caractérisé(e) en ce que les dispositifs d'entraînement (3.1, 3.2) sont réalisés sous la forme de moteurs asynchrones pourvus de convertisseurs de fréquence associés.
